# FASCICULE DE BREVET EUROPEEN

(11) **EP 2 715 131 B1**
(45) Date de publication et mention de la délivrance du brevet: **08.07.2015**
(21) Numéro de dépôt: 12731043.1
(22) Date de dépôt: 23.05.2012
(51) Int. Cl.: F03H 1/00

(54) **PROPULSEUR A EFFET HALL**
HALLEFFEKT-SCHUBDÜSE
HALL-EFFECT THRUSTER

(30) Priorité: 30.05.2011 FR 1154713
(43) Date de publication de la demande: 09.04.2014
(73) Titulaire: SNECMA, 75015 Paris (FR)
(72) Inventeur: ZURBACH, Stéphan, Joseph, F-27200 Vernon (FR); MARCHANDISE, Frédéric, F-27200 Vernon (FR); ÖBERG, Michael, F-27940 Port-Mort (FR)
(74) Mandataire: Thévenet, Jean-Bruno
(86) Numéro de dépôt international: PCT/FR2012/051155
(87) Numéro de publication internationale: WO 2012/164203

(56) Documents cités:
- FR-A1- 2 895 640
- US-A1- 2002 116 915
- A I BUGROVA ET AL: "SPT Operation in "Machine-Gun" Mode", 29TH INTERNATIONAL ELECTRIC PROPULSION CONFERENCE, 4 novembre 2005 (2005-11-04), pages 1-6, XP055018502,
- DARNON F ET AL: "Spontaneous Oscillations in a Hall Thruster", IEEE TRANSACTIONS ON PLASMA SCIENCE, IEEE SERVICE CENTER, PISCATAWAY, NJ, US, vol. 27, no. 1, 1 février 1999 (1999-02-01), XP011045177, ISSN: 0093-3813
- MAZOUFFRE S ET AL: "Spatio-temporal characteristics of ion velocity in a Hall thruster discharge", PLASMA SOURCES SCIENCE AND TECHNOLOGY, INSTITUTE OF PHYSICS PUBLISHING, BRISTOL, GB, vol. 19, no. 6, 23 novembre 2010 (2010-11-23), page 65018, XP020201679, ISSN: 0963-0252, DOI: 10.1088/0963-0252/19/6/065018
- BOEUF J P ET AL: "Low frequency oscillations in a stationary plasma thruster", JOURNAL OF APPLIED PHYSICS, AMERICAN INSTITUTE OF PHYSICS. NEW YORK, US, vol. 84, no. 7, 1 octobre 1998 (1998-10-01), pages 3541-3554, XP012045922, ISSN: 0021-8979, DOI: 10.1063/1.368529

## Description

La présente invention concerne un propulseur à effet Hall, encore appelé propulseur à plasma stationnaire.

### Art antérieur

Un propulseur à effet Hall comprend essentiellement un canal d'ionisation et de décharge auquel est associée une anode, et une cathode disposée au voisinage de la sortie du canal d'ionisation et de décharge. Le canal d'ionisation et de décharge est réalisé en matériau isolant tel que de la céramique. Un circuit magnétique et des bobines d'électro-aimant entourent le canal d'ionisation et de décharge. Un gaz neutre tel que du xénon est injecté à l'arrière du canal de décharge et dans la cathode. Le gaz neutre est ionisé dans le canal d'ionisation et de décharge par collision avec les électrons émis par la cathode. Les ions produits sont accélérés et éjectés par le champ électrique axial créé entre l'anode et la cathode. Le circuit magnétique et les bobines d'électro-aimant créent au sein du canal un champ magnétique qui est essentiellement radial.

La figure 2 représente une vue schématique en coupe axiale d'un exemple de propulseur à effet Hall du type à dérive fermée d'électrons.

Sur la figure 2, on voit un canal annulaire 21 défini par une pièce 22 en matériau isolant, telle qu'une céramique diélectrique, un circuit magnétique 24 comprenant des pièces annulaires externe 24a et interne 24b, une culasse magnétique 24d disposée à l'amont du propulseur et un noyau central 24c reliant les pièces annulaires 24a, 24b et la culasse magnétique 24d. Des bobines 31, 32 permettent de créer un champ magnétique dans le canal annulaire 21. Une cathode creuse 40 est couplée à un dispositif d'alimentation en xénon pour former un nuage de plasma devant la sortie aval du canal 21. Une anode 25 est disposée dans le canal annulaire 21 et est associée à un distributeur annulaire 27 de gaz ionisable (xénon). Un boîtier 20 protège l'ensemble du propulseur.

Sur la figure 2, on a représenté symboliquement les lignes de champ magnétique B, le champ électrique E, les atomes a, les ions i et les électrons e créés à partir du gaz ionisable injecté.

Dans un propulseur à effet Hall tel que celui de la figure 2, les atomes d'ergol tel que le xénon sont ionisés au sein d'une décharge confinée dans le canal 21. Les ions créés i sont accélérés dans un champ électrique E créé par l'anode 25 et éjectés à la sortie aval ouverte 26 du canal annulaire 21 afin de générer l'effet propulsif.

Un courant électronique azimutal de quelques dizaines d'ampères est créé à l'intérieur du canal 21 du fait de la combinaison du champ électrique E principalement axial et du champ magnétique B majoritairement radial.

Des exemples de propulseur à effet Hall sont décrits notamment dans les documents FR 2 693 770 A1, FR 2 743 191 A1, FR 2 782 884 A1 et FR 2 788 084 A1.

US 2002/116915 A1 décrit un propulseur à effet Hall connu, comprenant une unité d'alimentation électrique supplémentaire pour appliquer une tension pulsée entre l'anode et la cathode. Cette unité produit alternativement une première tension de décharge pendant une première durée de 50 ms et une deuxième tension de décharge pendant une deuxième durée de 200 ms.

Les propulseurs à effet Hall présentent deux limitations importantes en termes de fonctionnement.

Une première limitation consiste en la durée de vie limitée imposée par l'érosion de la céramique du canal de décharge. En effet, une partie des ions créés par le moteur est accélérée dans le canal de décharge vers les parois du moteur. Compte tenu de leur énergie, ces ions érodent la céramique du canal de décharge et limitent ainsi la durée de vie du propulseur.

Une deuxième limitation réside dans la baisse du rendement du moteur et l'accélération du vieillissement du moteur pour les fortes impulsions spécifiques (Isp). L'accroissement de l'impulsion spécifique d'un propulseur à plasma stationnaire est réalisé essentiellement par l'augmentation de la tension de décharge Ud. Ceci conduit à générer un plasma plus chaud, interagissant fortement avec les parois du canal de décharge. Dans ce cas, l'énergie des électrons augmente de façon significative jusqu'à atteindre des niveaux incompatibles avec la céramique du canal du moteur. La vitesse plus élevée des ions contribue également à l'accroissement de la vitesse d'érosion de la céramique du moteur.

Pour ces raisons, on a été conduit jusqu'à présent à utiliser des propulseurs à effet Hall présentant une impulsion spécifique limitée, celle-ci pouvant être typiquement de l'ordre de 1 000 à 2 500 secondes.

Afin d'augmenter la durée de vie d'un moteur à effet Hall, il a déjà été proposé de réaliser des canaux de décharge translatables. Lorsque la chambre est érodée, on fait avancer la céramique du canal de décharge suivant l'axe du moteur. Ceci ne permet toutefois pas de résoudre le problème de la limitation du fonctionnement à haute tension.

On connaît par ailleurs des propulseurs ioniques à bombardement qui comportent des grilles pour accélérer les ions et peuvent fonctionner avec des impulsions spécifiques supérieures à 4 000 secondes. La mise en oeuvre de grilles présente cependant un certain nombre d'inconvénients.

### Objet et description succincte de l'invention

La présente invention a pour but de remédier aux inconvénients des propulseurs à plasma connus et plus particulièrement de modifier les propulseurs à effet Hall, ou propulseur à plasma à dérive fermée d'électrons, afin d'améliorer leurs caractéristiques techniques, et notamment améliorer l'impulsion spécifique et accroître la durée de vie avec une réduction significative de l'érosion du canal de décharge.

Ces buts sont atteints grâce à un propulseur à effet Hall comprenant au moins un réservoir de gaz sous haute pression, un module de régulation de pression, un dispositif de commande de débit de gaz, un canal d'ionisation, au moins une cathode disposée au voisinage de la sortie du canal d'ionisation, une anode associée au canal d'ionisation, une unité d'alimentation électrique, un filtre électrique et des bobines de création d'un champ magnétique autour du canal d'ionisation, caractérisé en ce qu'il comprend en outre une unité d'alimentation électrique supplémentaire pour appliquer une tension pulsée entre ladite anode et ladite au moins une cathode et en ce que l'unité d'alimentation électrique supplémentaire produit alternativement une première tension de décharge (Udₘᵢₙ) pendant une première durée (tₜₒₜ - t_{j/A}) comprise entre 5 et 15 µs et une deuxième tension de décharge (Ud max) pendant une deuxième durée (t_{j/A}) comprise entre 5 et 15 µs.

Avantageusement, l'unité d'alimentation électrique supplémentaire produit alternativement une première tension de décharge (Udₘᵢₙ) comprise entre 150 et 250 V et une deuxième tension de décharge (Udₘₐₓ) comprise entre 300 V et 1 200 V.

De préférence, ladite première durée (tₜₒₜ - t_{j/A}) est comprise entre 5 et 10 µs et ladite deuxième durée (t_{j/A}) est comprise entre 5 et 10 µs.

Selon une caractéristique préférentielle, la première tension de décharge (Udₘᵢₙ) est comprise entre 180 et 220 V et la deuxième tension de décharge (Udₘₐₓ) est comprise entre 400 et 1 000 V.

L'unité d'alimentation électrique supplémentaire comprend au moins un condensateur.

Selon un mode de réalisation particulier, l'unité d'alimentation électrique supplémentaire produit alternativement une première tension de décharge (Udₘᵢₙ) et une deuxième tension de décharge (Udₘₐₓ) respectivement pendant une première durée (tₜₒₜ - t_{j/A}) et une deuxième durée (t_{j/A}) qui sont sensiblement égales.

Selon un aspect particulier de l'invention, les bobines de création d'un champ magnétique sont alimentées par ladite unité d'alimentation électrique et ledit filtre électrique indépendamment de l'alimentation de l'anode par l'unité d'alimentation électrique supplémentaire et ledit filtre électrique.

### Brève description des dessins

D'autres caractéristiques et avantages de l'invention ressortiront de la description suivante de modes particuliers de réalisation, donnés à titre d'exemples non limitatifs en référence aux dessins annexés, sur lesquels :
- la figure 1 est un schéma-bloc de l'ensemble d'un propulseur à effet Hall selon l'invention, avec son alimentation électrique,
- la figure 2 est une vue schématique en coupe axiale montrant un exemple de propulseur à effet Hall auquel est applicable l'invention,
- la figure 3 montre des courbes représentant en fonction du temps l'évolution du courant de décharge I et de la densité moyenne du gaz N sous la forme d'oscillations basse fréquence pour un propulseur à effet Hall auquel l'invention peut être appliquée, et
- la figure 4 est une courbe montrant un exemple d'évolution en fonction du temps de la tension de décharge Ud qui, selon l'invention, évolue alternativement entre une tension élevée Udₘₐₓ et une tension faible Udₘᵢₙ.

### Description détaillée de modes particuliers de réalisation

L'invention s'applique à un propulseur à effet Hall dont la structure de principe a été décrite plus haut en référence à la figure 2.

Bien que souvent appelé "propulseur à plasma stationnaire", le fonctionnement d'un propulseur à effet Hall classique est tout sauf stationnaire. Plusieurs gammes de fréquence peuvent être considérées, allant de 20 kHz à plusieurs gigahertz.

A basse fréquence, un propulseur à effet Hall classique est essentiellement caractérisé par les phases suivantes :
a) remplissage du canal de décharge par des atomes neutres d'un ergol tel que du xénon,
b) ionisation des atomes neutres par des électrons énergétiques dans la moitié aval du propulseur,
c) accélération et éjection des ions créés par le champ électrique E, qui est proportionnel à la tension de décharge Ud du propulseur.

Le même cycle de trois phases redémarre de façon périodique.

La figure 3 présente une modélisation simplifiée des oscillations dans un propulseur à effet Hall.

On a représenté sur la figure 3 le courant de décharge I en fonction du temps (courbe 1) et la densité moyenne de gaz N en fonction du temps (courbe 2).

On distingue clairement les oscillations du front d'ionisation/ accélération par l'oscillation spatiale de la densité des neutres.

Un propulseur à effet Hall est ainsi caractérisé par l'alternance d'un front d'ionisation/accélération éjectant les neutres ionisés et d'un front de neutres non ionisés remplissant la chambre de décharge du propulseur.

Dans un propulseur à effet Hall classique, la tension de décharge Ud du propulseur est fixée à un niveau prédéterminé suffisamment élevé pour permettre la production d'électrons chauds aptes à une bonne ionisation et l'accélération des ions sous un champ électrique élevé.

La tension de décharge Ud des propulseurs à effet Hall classiques est maintenue essentiellement constante en cours de fonctionnement. Comme cela a été indiqué précédemment, la valeur de cette tension de décharge Ud est choisie à un niveau permettant de limiter la vitesse d'érosion de la céramique du canal de décharge, typiquement de l'ordre de 300 à 350 volts, mais ceci conduit également à limiter l'impulsion spécifique obtenue.

Le propulseur à effet Hall selon l'invention permet d'obtenir une impulsion spécifique élevée sans pour autant accroître la vitesse d'érosion de la céramique du canal de décharge, ni nécessiter une modification de la structure mécanique du propulseur.

Pour ce faire, au cours du fonctionnement du propulseur à effet Hall selon l'invention, on fait pulser la tension de décharge Ud du propulseur afin de contrôler la propagation du front d'ionisation/ accélération du propulseur en réduisant l'amplitude des oscillations spatiales de la consommation des atomes neutres dans le propulseur.

On empêche ainsi la formation puis l'accélération d'ions trop en amont dans le canal du propulseur afin de limiter de façon significative l'érosion du canal, grâce à l'abaissement périodique de la tension de décharge.

La figure 4 illustre le fonctionnement du propulseur avec une tension de décharge Ud oscillant avec le temps entre une tension de décharge faible égale à Udₘᵢₙ et une tension de décharge élevée égale à Udₘₐₓ (courbe 3).

Au départ, la tension de décharge Ud est fixée à la valeur faible égale à Udₘᵢₙ. Lorsque le canal du propulseur est rempli par les atomes neutres, la tension de décharge Ud est fixée à la valeur élevée égale à Udₘₐₓ pendant un temps t_{j/A} qui peut par exemple être compris entre 5 et 15 µs et plus préférentiellement entre 5 et 10 µs, une valeur voisine de 10 µs donnant de bons résultats.

Le temps total tₜₒₜ d'un cycle avec valeur élevée de tension Udₘₐₓ et valeur faible de tension Udₘᵢₙ est imposé par la vitesse de remplissage du canal du propulseur par les atomes neutres et peut par exemple être compris entre 10 et 30 µs et plus préférentiellement entre 10 et 20 µs, une valeur voisine de 20 µs donnant de bons résultats.

La tension Udₘᵢₙ peut être comprise par exemple entre 150 V et 250 V, plus préférentiellement entre 180 V et 220 V.

La tension Udₘₐₓ peut être comprise par exemple entre 300 V et 1 200 V, et plus préférentiellement entre 400 V et 1 000 V.

Sur la figure 4, on a représenté un exemple de fonctionnement pulsé où les durées t_{j/A} et tₜₒₜ - t_{j/A} pour lesquelles la tension de décharge est égale respectivement à Udₘₐₓ et Udₘᵢₙ, sont sensiblement égales, mais ceci n'est pas obligatoire.

La fréquence d'oscillation de la valeur Ud entre la valeur minimale Udₘᵢₙ et la valeur maximale Udₘₐₓ dépend de la tension Udₘₐₓ fixée puis détermine elle-même la valeur de l'impulsion spécifique du propulseur.

La figure 1 montre sous forme d'un schéma-bloc l'architecture générale d'un propulseur à effet Hall selon l'invention équipé de ses alimentations en gaz et en électricité.

Un réservoir 101 de gaz ionisable tel que du xénon est relié par une conduite 102 à un module 103 de régulation de pression, lui-même relié par une conduite 104 à un dispositif 105 de commande de débit de gaz servant à alimenter, par des conduites flexibles 106, 107, 108, respectivement un distributeur de gaz au sein du boîtier 20 contenant le canal de décharge, et des cathodes 40A et 40B. L'utilisation de deux cathodes 40A et 40B au lieu d'une seule cathode n'est pas obligatoire et constitue une simple redondance pour des questions de sécurité.

Une unité principale d'alimentation électrique 110 est reliée par des liaisons 121 à un filtre électrique 120 qui sert lui-même à alimenter par des liaisons 123 les bobines de création d'un champ magnétique autour du canal d'ionisation et de décharge, qui sont disposées dans le boîtier 20. Une liaison directe 122 entre l'unité principale 110 et le dispositif 105 de commande de débit de gaz permet de commander ce dernier.

L'unité principale d'alimentation électrique 110 reçoit par des lignes 111, 112, 113 l'énergie électrique produite par une source extérieure, telle que des panneaux solaires, et convertit cette énergie électrique qui peut être fournie par exemple typiquement sous une tension de 50 V, en une énergie électrique de tension plus élevée, de l'ordre de plusieurs centaines de volts.

L'unité principale d'alimentation électrique 110 comprend notamment des circuits de génération d'un signal de commande analogique qui est appliqué par une ligne 122 au dispositif 105 de commande de débit de gaz.

L'unité principale d'alimentation électrique 110 reçoit par une ligne 114 des données fournies par un circuit 115 de commande associé au module 103 de régulation de pression du gaz fourni au dispositif 105 de commande de débit de gaz à partir du réservoir de gaz 101.

Le circuit de commande 115 reçoit des informations de capteurs et de l'état de vannes du module 103 de régulation de pression de gaz, par des lignes 118, 119, et reçoit par des lignes 116, 117 des données externes. Les données transmises par le circuit de commande 115, par la ligne 114, à l'unité principale d'alimentation électrique 110, permettent l'élaboration du signal de commande analogique appliqué par la ligne 122 au dispositif 105 de commande de débit de gaz.

L'unité d'alimentation électrique supplémentaire 125 qui est connectée à l'unité d'alimentation électrique 110, assure, par des lignes 126, 126A et le filtre 120, l'alimentation électrique de l'anode incorporée dans le boîtier 20.

L'unité d'alimentation électrique supplémentaire 125 qui coopère avec les cathodes 40A, 40B et l'anode 25 pour créer un champ électrique et le filtre 120 assurent une alimentation en tension pulsée entre l'anode 25 et chaque cathode 40A, 40B tandis qu'en parallèle les bobines d'électro-aimant incluses dans le boîtier 20 sont alimentées à partir de l'unité d'alimentation électrique 110 et du filtre 120.

L'unité d'alimentation électrique supplémentaire 125 permet de produire deux niveaux de tension distincts, à savoir d'une part une tension de niveau bas, par exemple de l'ordre de 200 V et d'autre part une tension de niveau haut, de l'ordre de quelques centaines de volts, pouvant aller jusqu'à environ 1 200 volts.

A titre indicatif, on peut considérer un courant de 2A pour une tension basse de 200 V et un courant de 7A pour une tension haute de 400 V.

L'énergie stockée dans l'unité d'alimentation électrique supplémentaire 125 doit être libérée à des moments bien précis. A titre d'exemple, la fréquence mise en oeuvre pour les décharges avoisine les 100 kHz, avec un cycle complet s'étendant sur une période de 20 µs.

L'unité d'alimentation électrique supplémentaire 125 peut comprendre des condensateurs de quelques microfarads ou quelques dizaines de microfarads pour pouvoir charger et décharger par exemple sur un cycle de 20 µs (50 kHz) une charge électrique correspondant à 7A pendant 10 µs, soit une charge électrique de 70 µAs.

Le pilotage et la gestion de la charge et de la décharge des condensateurs de l'unité d'alimentation électrique supplémentaire 125 peuvent être assurés par des circuits de commande associés à l'unité d'alimentation électrique supplémentaire 125 ou intégrés dans l'unité d'alimentation électrique 110, de manière à permettre à cette unité d'alimentation électrique supplémentaire 125 de fournir en sortie alternativement deux niveaux de puissance.

Le premier niveau de puissance correspond à une basse puissance, qui permet le remplissage du canal de décharge par des atomes neutres, tandis que le deuxième niveau de puissance correspond à une puissance élevée, par exemple la fourniture d'un courant de 7 à 10 A sous 400 V à 1 kV pendant 5 à 10 µs, ce qui correspond pour chaque impulsion à puissance élevée, à une énergie pouvant être typiquement comprise entre 14 mJ (7A, 400 V et 5 µs) et 100 mJ (10 A, 1 kV et 10 µs) pour la plage de valeurs considérée comme préférentielle, bien que n'étant pas limitative.

Le niveau de puissance élevée correspond au processus d'ionisation/accélération dans le canal de décharge du moteur. Le fait que ce niveau de puissance élevée soit pulsé permet de choisir des valeurs relativement élevées conduisant à de fortes impulsions spécifiques sans réduire la durée de vie du moteur.

D'une manière générale, l'unité principale d'alimentation électrique 110 et l'unité d'alimentation électrique supplémentaire 125 sont constituées de circuits électriques permettant d'une part l'alimentation en basse puissance du dispositif 105 de commande de débit de gaz et d'autre part l'alimentation en forte puissance des bobines d'électro-aimant incluses dans le boîtier 20 et des cathodes 40A et 40B coopérant avec l'anode 25. L'unité principale d'alimentation électrique 110 et l'unité d'alimentation électrique supplémentaire 125 définissent au moins deux modules d'alimentation distincts connectés en série et/ou en parallèle de façon à permettre le passage entre les deux niveaux de puissance requis par le fonctionnement recherché du propulseur.

Le filtre 120 peut être constitué par des éléments de filtrage inclus dans les modules d'alimentation constituant des unités 110 et 125 pour protéger ceux-ci des effets de compatibilité électromagnétique (EMC) émanant du propulseur.

## Revendications

1. Propulseur à effet Hall comprenant au moins un réservoir de gaz sous haute pression (101), un module de régulation de pression (103), un dispositif de commande de débit de gaz (105), un canal d'ionisation (21), au moins une cathode (40A, 40B) disposée au voisinage de la sortie du canal d'ionisation (21), une anode (25) associée au canal d'ionisation (21), une unité d'alimentation électrique (110), un filtre électrique (120) et des bobines (31, 32) de création d'un champ magnétique autour du canal d'ionisation (21),
**caractérisé en ce qu'**il comprend en outre une unité d'alimentation électrique supplémentaire (125) pour appliquer une tension pulsée entre ladite anode (25) et ladite au moins une cathode (40A, 40B) et **en ce que** l'unité d'alimentation électrique supplémentaire (125) produit alternativement une première tension de décharge (Udₘᵢₙ) pendant une première durée (tₜₒₜ - t_{j/A}) comprise entre 5 et 15 µs et une deuxième tension de décharge (Ud max) pendant une deuxième durée (t_{j/A}) comprise entre 5 et 15 µs.

2. Propulseur selon la revendication 1, **caractérisé en ce que** l'unité d'alimentation électrique supplémentaire (125) produit alternativement une première tension de décharge (Udₘᵢₙ) comprise entre 150 et 250 V et une deuxième tension de décharge (Udₘₐₓ) comprise entre 300 V et 1 200 V.

3. Propulseur selon la revendication 1 ou la revendication 2, **caractérisé en ce que** ladite première durée (tₜₒₜ - t_{j/A}) est comprise entre 5 et 10 µs et ladite deuxième durée (t_{j/A}) est comprise entre 5 et 10 µs.

4. Propulseur selon l'une quelconque des revendications 1 à 3, **caractérisé en ce que** la première tension de décharge (Udₘᵢₙ) est comprise entre 180 et 220 V et la deuxième tension de décharge (Udₘₐₓ) est comprise entre 400 et 1 000 V.

5. Propulseur selon l'une quelconque des revendications 1 à 4, **caractérisé en ce que** l'unité d'alimentation électrique supplémentaire (125) comprend au moins un condensateur.

6. Propulseur selon l'une quelconque des revendications 1 à 5, **caractérisé en ce que** l'unité d'alimentation électrique supplémentaire (125) produit alternativement une première tension de décharge (Udₘᵢₙ) et une deuxième tension de décharge (Udₘₐₓ) respectivement pendant une première durée (tₜₒₜ - t_{j/A}) et une deuxième durée (t_{j/A}) qui sont sensiblement égales.

7. Propulseur selon l'une quelconque des revendications 1 à 6, **caractérisé en ce que** les bobines (31, 32) de création d'un champ magnétique sont alimentées par ladite unité d'alimentation électrique (110) et ledit filtre électrique (120) indépendamment de l'alimentation de l'anode (25) par l'unité d'alimentation électrique supplémentaire (125) et le filtre électrique (120).

8. Propulseur selon l'une quelconque des revendications 1 à 7, **caractérisé en ce que** le canal d'ionisation (21) est délimité par une paroi (22) en matériau céramique.

## Patentansprüche

1. Hall-Effekt-Antrieb, umfassend wenigstens einen Hochdruckgasbehälter (101), ein Druckregelungsmodul (103), eine Vorrichtung zur Gasdurchsatzsteuerung (105), einen Ionisationskanal (21), wenigstens eine Kathode (40A, 40B), die in der Nähe des Ausgangs des Ionisationskanals (21) angeordnet ist, eine dem Ionisationskanal (21) zugeordnete Anode (25), eine Stromversorgungseinheit (110), ein elektrisches Filter (120) und Spulen (31, 32) zur Erzeugung eines Magnetfeldes um den Ionisationskanal (21) herum,
**dadurch gekennzeichnet, dass** er ferner eine zusätzliche Stromversorgungseinheit (125) umfasst, um zwischen der Anode (25) und der wenigstens einen Kathode (40A, 40B) eine gepulste Spannung anzulegen, und dass die zusätzliche Stromversorgungseinheit (125) abwechselnd eine erste Entladespannung (Udₘᵢₙ) über eine erste Zeitdauer (tₜₒₜ - t_{j/A}) zwischen 5 und 15 µs und eine zweite Entladespannung (Udₘₐₓ) über eine zweite Zeitdauer (tj_{/A}) zwischen 5 und 15 µs erzeugt.

2. Antrieb nach Anspruch 1, **dadurch gekennzeichnet, dass** die zusätzliche Stromversorgungseinheit (125) abwechselnd eine erste Entladespannung (Udₘᵢₙ) zwischen 150 und 250 V und eine zweite Entladespannung (Udₘₐₓ) zwischen 300 V und 1200 V erzeugt.

3. Antrieb nach Anspruch 1 oder Anspruch 2, **dadurch gekennzeichnet, dass** die erste Zeitdauer (tₜₒₜ - t_{j/A}) zwischen 5 und 10 µs beträgt und die zweite Zeitdauer (t_{j/A}) zwischen 5 und 10 µs beträgt.

4. Antrieb nach einem der Ansprüche 1 bis 3, **dadurch gekennzeichnet, dass** die erste Entladespannung (Udₘᵢₙ) zwischen 180 und 220 V beträgt und die zweite Entladespannung (Udₘₐₓ) zwischen 400 und 1000 V beträgt.

5. Antrieb nach einem der Ansprüche 1 bis 4, **dadurch gekennzeichnet, dass** die zusätzliche Stromversorgungseinheit (125) wenigstens einen Kondensator umfasst.

6. Antrieb nach einem der Ansprüche 1 bis 5, **dadurch gekennzeichnet, dass** die zusätzliche Stromversorgungseinheit (125) abwechselnd eine erste Entladespannung (Udₘᵢₙ) und eine zweite Entladespannung (Udₘₐₓ) über eine erste Zeitdauer (tₜₒₜ - t_{j/A}) bzw. eine zweite Zeitdauer (t_{j/A}), die im Wesentlichen gleich sind, erzeugt.

7. Antrieb nach einem der Ansprüche 1 bis 6, **dadurch gekennzeichnet, dass** die Spulen (31, 32) zur Erzeugung eines Magnetfeldes durch die Stromversorgungseinheit (110) und das elektrische Filter (120) versorgt werden, unabhängig von der Versorgung der Anode (25) durch die zusätzliche Stromversorgungseinheit (125) und das elektrische Filter (120).

8. Antrieb nach einem der Ansprüche 1 bis 7, **dadurch gekennzeichnet, dass** der Ionisationskanal (21) durch eine Wand (22) aus Keramikmaterial begrenzt ist.

## Claims

1. A Hall effect thruster comprising at least one tank (101) of gas under high pressure, a pressure regulator module (103), a gas flow rate control device (105), an ionization channel (21), at least one cathode (40A, 40B) placed in the vicinity of the outlet from the ionization channel (21), an anode (25) associated with the ionization channel (21), an electrical power supply unit (110), an electric filter (120), and coils (31, 32) for creating a magnetic field around the ionization channel (21), the thruster being **characterized in that** it further comprises an additional electrical power supply unit (125) for applying a pulsating voltage between said anode (25) and said at least one cathode (40A, 40B) and **in that** the additional electrical power supply unit (125) produces in alternation a first discharge voltage (Udₘᵢₙ) for a first duration (tₜₒₜ - t_{j/A}) lying in the range 5 µs to 15 µs, and a second discharge voltage (Udₘₐₓ) for a second duration (t_{j/A}) lying in the range 5 µs to 15 µs.

2. A thruster according to claim 1, **characterized in that** the additional electrical power supply unit (125) produces in alternation a first discharge voltage (Udₘᵢₙ) lying in the range 150 V to 250 V and a second discharge voltage (Udₘₐₓ) lying in the range 300 V to 1200 V.

3. A thruster according to claim 1 or claim 2, **characterized in that** said first duration (tₜₒₜ - t_{j/A}) lies in the range 5 µs to 10 µs, and said second duration (t_{j/A}) lies in the range 5 µs to 10 µs.

4. A thruster according to any one of claims 1 to 3, **characterized in that** the first discharge voltage (Udₘᵢₙ) lies in the range 180 V to 220 V, and the second discharge voltage (Udₘₐₓ) lies in the range 400 V to 1000 V.

5. A thruster according to any one of claims 1 to 4, **characterized in that** the additional electrical power supply unit (125) includes at least one capacitor.

6. A thruster according to any one of claims 1 to 5, **characterized in that** the additional electrical power supply unit (125) produces in alternation a first discharge voltage (Udₘᵢₙ) and a second discharge voltage (Udₘₐₓ) respectively for a first duration (tₜₒₜ - t_{j/A}) and for a second duration (t_{j/A}), which durations are substantially equal.

7. A thruster according to any one of claims 1 to 6, **characterized in that** the coils (31, 32) for creating a magnetic field are powered by said electrical power supply unit (110) and said electric filter (120) independently of the anode (25) being powered by the additional electrical power supply unit (125) and the electric filter (120).

8. A thruster according to any one of claims 1 to 7, **characterized in that** the ionization channel (21) is defined by a wall (22) made of ceramic material.
